# EUROPÄISCHE PATENTSCHRIFT

(11) **EP 0 920 936 B1**
(45) Veröffentlichungstag und Bekanntmachung des Hinweises auf die Patenterteilung: **18.06.2003**
(21) Anmeldenummer: 98122281.3
(22) Anmeldetag: 24.11.1998
(51) Int. Cl.: B22D 11/04, B22D 11/057

(54) **Kokille zum Stranggiessen**
Mould for continuous casting
Lingotière pour la coulée continue

(30) Priorität: 03.12.1997 DE 19753537
(43) Veröffentlichungstag der Anmeldung: 09.06.1999
(73) Patentinhaber: SMS Demag AG, 40237 Düsseldorf (DE); Acciai Speciali Terni S.p.A., 05100 Terni (IT)
(72) Erfinder: Sucker, Jürgen Dr.-Ing., 40545 Düsseldorf (DE); Capotosti, Romeo Ing., 05020 Narni (IT)
(74) Vertreter: Valentin, Ekkehard, Dipl.-Ing.

(56) Entgegenhaltungen:
- EP-B- 0 268 910
- EP-B- 0 552 501
- WO-A-94/07628
- DE-A- 3 907 351

## Beschreibung

Die Erfindung betrifft eine Trichtergeometrie einer Kokille zum Stranggießen von Metall mit einem gekühlte Breitseiten- und Schmalseitenwände aufweisenden, trichterförmig in Gießrichtung zum Format des gegossenen Stranges verjüngten Eingießbereich.

Die Abmessungen des Eingießbereiches werden im wesentlichen durch den Querschnitt des zu vergießenden Stranges, die Abmessungen des Gießrohres und dessen Eintauchtiefe in die Schmelze bestimmt.

Aufgrund der trichterförmigen Formgebung der Breitseitenwände findet in Gießrichtung nicht nur eine Verjüngung, sondern auch eine Formänderung des Strangquerschnittes statt. Infolgedessen werden der Strangschale beim Durchlaufen einer Trichterkokille im Gegensatz zu einer herkömmlichen Stranggießkokille mit ebenen Wänden zusätzliche Verformungen aufgezwungen, welche zu Fehlern führen können.

Es ist bekannt, daß es durch die Ausgestaltung der horizontalen oder vertikalen Kontur des trichterförmigen Eingießbereiches einer Stranggießkokille möglich ist, die dem Strang auferlegten Verformungen günstiger zu verteilen, um somit der Entstehung von Fehlern des Gußproduktes entgegenzuwirken.

Im Gegensatz zu einer herkömmlichen Kokille mit ebenen Wänden, wo der Schrumpf des Stranges durch die Neigung der Schmalseiten ausgeglichen wird, ist der Verlauf der Verjüngung des Kokillenquerschnitts in Gießrichtung in einer Stranggießkokille mit trichterförmigen Eingießbereich von großer Bedeutung.

Ist in einem oder mehreren Höhenabschnitten die Verjüngung des Kokillenquerschnitts größer als der Schrumpf des Stranges, so werden dort der Strangschale zusätzliche Verformungen aufgezwungen. Außerdem ist in diesem Fall kein gleichmäßiger Kontakt zwischen Strangschale und Kokillenwand mehr gewährleistet. Es entstehen Bereiche mit übermäßig hoher und tiefer Strangschalentemperatur, was die Wahrscheinlichkeit der Entstehung von Fehlern erhöht.

Ist die Verjüngung zu klein, so hebt die Strangschale teilweise von der Kokillenwand ab. Durch die starke Wiedererwärmung in diesen Bereichen entstehen hohe thermische Spannungen, die zu Fehlern führen.

Bei den Fehlern handelt es sich um Risse, Einschnürungen und Gefügestörungen. Diese Fehler sind um gravierender, je stärker ein Stahl zu vergleichsweise hoher Schrumpfung im Verlauf der Erstarrung und Abkühlung der sich bildenden Strangschale neigt.

Die EP 0 268 910 schlägt vor, die Breitseitenwände im Eingießbereich in einem ersten Abschnitt im wesentlichen parallel zueinander verlaufen zu lassen und in einem sich daran anschließenden Abschnitt auf die Dicke des Gießformates zurückzuführen, wobei der erste Abschnitt bis unterhalb der beim Gießbetrieb einzustellenden Gießspiegelebene in den Bereich der ersten Strangschalenbildung reicht. Auf diese Weise soll die unterhalb des Gießspiegels noch dünne Strangschale verformungsfrei geführt werden.

Die EP 0 552 501 offenbart eine Kokille zum Stranggießen von Stahlband, bei der die Breitseitenwände einen trichterförmigen Eingießbereich bilden, der zu den Schmalseitenwänden und in Gießrichtung auf das Format des gegossenen Bandes reduziert ist. Der trichterförmige Eingießbereich ist durch seitliche Kreisbögen und an Tangentenpunkten mit diesen verbundene mittlere Kreisbögen bestimmt. Zur Reibungs- und Verschleißminderung und Reduzierung der Zug- und Biegebeanspruchungen der Strangschale sind die Radien der seitlichen Kreisbögen in einem mindestens 100 mm von der Kokillenoberkante abwärts reichenden Abschnitt gleichbleibend ausgebildet.

Die DE 39 07 351 A1 offenbart einen Vorschlag, die Kontur der Innenwandung des Eingießtrichters einer Kokille durch drei sich tangential berührende Kreisbögen zu bilden, deren Radien, in Strangdurchlaufrichtung allmählich größer werdend, in die Kontur der Innenwandung der Kokille übergehen. Auf diese Weise wird die Verformung des Metallgießstranges auf eine größtmögliche Streckenlänge verteilt, und Einschnürungen sowie Rißbildungen in der Strangschale des Metallgießstranges werden vermieden. Eine möglichst gleichmäßige Verteilung der Formänderung der Strangschale in einem derart geformten Eingießbereich wird dadurch erreicht, daß deren Radien in Strangdurchlaufrichtung mit gleichem oder ungleichem Faktor zunehmen.

Das Dokument WO 94/07628 offenbart eine Kokille mit gekrümmten Breitseiten-Innenwänden, die zwischen Einlauf- und Auslaufende einen oberen konvexen und einen unteren parallelwandigen Bereich aufweisen. Die Kokille zur Produktion von einem Gusstrang umfasst zwei beabstandete Metallplatten zwischen endständigen Wänden, mit welchen sie verbunden sind. Jede Metallplatte hat eine Durchlassbreite und eine Tiefendimension zwischen dem Einlass- und dem Auslassende der Kokille und ist so gestaltet, dass die Abmessung (t) des Gießform-Durchlasses quer zur Breite desselben gleichmäßig und geringer als die entsprechende Dimension beim Einlassende der Kokille ist.

Das Tiefenmaß jeder Endwand zwischen Einlass- und Auslassende setzt sich zusammen aus zwei Bereichen. Der erste Bereich reicht vom Auslassende bis zu einer Zwischenposition und weist zugeordnete Kühlmittel auf, wogegen der zweite Bereich bis zum Einlaufende reicht und mit Heizmitteln ausgestattet ist, wobei im Betrieb beim Kontakt mit dem ersten Bereich die Erstarrung des Gießmetalls angeregt, und im Kontakt mit dem zweiten Bereich gebremst wird.

Ausgehend vom vorgenannten Stand der Technik liegt der Erfindung die Aufgabe zugrunde, eine weitere Trichtergeometrie einer Kokille anzugeben, durch welche Reibung und Verschleiß zwischen Strangschale und Kokillenwänden noch besser vermindert und insbesondere bei der Strangschalenbildung eines zu vergleichsweise hoher Schrumpfung neigenden Stahles eine noch deutlichere Verringerung des Fehlerbefalls der Brammenoberfläche durch eine dem Schrumpfverhalten des Stahles angepaßte Verjüngung des Kokillenquerschnitts verwirklicht wird.

Der Erfindung liegt die Erkenntnis zugrunde, dass bei vorgegebener horizontaler Kontur des Trichterbereiches der Verlauf der Verjüngung des Kokillenquerschnitts in Giessrichtung durch die Ausgestaltung der vertikalen Kontur vorgegeben werden kann.

Die Lösung der Aufgabe gelingt mit der Erfindung bei einer Kokille der im Oberbegriff von Anspruch 1 genannten Art dadurch, dass die Trichtergeometrie der Breitseiten-Innenwandungen im Bereich zwischen einer Kokillen-Oberkante (1) und einer entsprechenden Kokillen-Austrittskante (3) mit einer konvexen Kontur ausgebildet ist,
die im oberen Kokillenbereich eine größere Verjüngung, und im unteren Kokillenbereich eine geringere Verjüngung aufweist.

Durch die erfindungsgemäße Trichtergeometrie der Kokille wird die Reibung und damit der Verschleiß zwischen Strangschale und den entsprechenden Kokillenwänden signifikant verringert und insbesondere beim Gießen einer zu hoher Schrumpfung neigenden Stahlqualität eine deutliche Verringerung des Fehlerbefalls der Brammenoberfläche infolge der angepassten Verjüngungen des Kokillenquerschitts erreicht.

Weitere verbesserte Anpassungsverhältnisse zwischen Strangschale und Kokillenwänden ergeben sich aus den Unteransprüchen mit weiteren Gestaltungsmerkmalen der Trichtergeometrie, insbesondere aufgrund von akuten Betriebserfahrungen bezüglich des Schrumpfverhaltens diverser Stähle sowie entsprechender Gießparameter.

Kennzeichnend hierfür ist im Sinne der Erfindung weiterhin, dass unabhängig von der horizontalen Kontur des Eingießbereiches die Verjüngung des Kokillenquerschnitts in Gießrichtung in weiten Grenzen variabel einstellbar und demzufolge optimal an den Schrumpfverlauf anpassbar ist, welcher nicht nur von den Eigenschaften des zu vergießenden Stahles abhängt, sondern auch von übrigen Parametern wie z. B. von der Gießgeschwindigkeit und den Kühlbedingungen.

Wenn der untere Abschnitt der Kokille einen parallelwandigen Bereich aufweist, wird damit ein besonders reibungsfreier Übergang zwischen Trichterbereich und anschließendem parallelwandigen Bereich dadurch erreicht, dass die konvexe Kontur mit einem endständigen unteren Kreisbogen in den geradlinigen Bereich mit einem stetigen Verlauf übergeht.

Weitere Einzelheiten, Merkmale und Vorteile der Erfindung ergeben sich aus den nachstehenden Erläuterungen der Figurenbeschreibungen.

Es zeigen:
- Figur 1: im Schnitt entlang der Mittelachse vier verschiedene trichterförmige Innenkonturen 4, 4', 4", 4''' der Breitseitenwand einer Kokille nach der Erfindung,
- Figur 2: die über die Kokillenlänge aufgetragene Längendifferenz von horizontaler Trichterkontur und entsprechender horizontaler parallelwandiger Kontur für die in Fig. 2 aufgeführten Innenkonturen der Breitseitenwand einer Kokille nach der Erfindung und für die beiden geradlinigen Innenkonturen 5 und 6,
- Figur 3: die Verjüngung des Kokillenquerschnitts in Gießrichtung für die in Fig. 1 aufgeführten Innenkonturen der Breitseitenwand einer Kokille nach der Erfindung und für die beiden geradlinigen Innenkonturen 5 und 6,
- Figur 4: fünf verschiedene Verläufe der Verjüngung des Kokillenquerschnitts in Gießrichtung einer Stranggießkokille mit trichterförmigem Eingießbereich,
- Figur 5: die über die Kokillenlänge aufgetragene Längendifferenz von horizontaler Trichterkontur und entsprechender horizontaler parallelwandiger Kontur für die in Fig. 4 aufgeführten Verläufe der Verjüngung des Kokillenquerschnitts in Gießrichtung einer Stranggießkokille mit trichterförmigem Eingießbereich,
- Figur 6: im Schnitt entlang der Mittelachse die konvexen trichterförmigen Innenkonturen für die in Fig. 4 vorgegebenen Verläufe der Verjüngungsgeschwindigkeit des Kokillenquerschnitts in Gießrichtung einer Stranggießkokille mit trichterförmigem Eingießbereich.

Die in Fig. 1 dargestellten vier unterschiedlichen Trichterkonturen der Breitseitenwand einer Kokille besitzen einen trichterförmig in Gießrichtung zum Format des gegossenen Stranges verjüngten Eingießbereich A oder einen trichterförmig in Gießrichtung zum Format des gegossenen Stranges verjüngten Eingießbereich B und einen sich anschließenden im wesentlichen parallelwandigen Bereich C. Dieser Kokillenbereich bzw. der Kokillenaustritt muß nicht parallele Austrittsflächen bzw. Austrittskanten haben. Der untere Kokillenbereich bzw. der untere Kokillenaustritt kann im mittleren Bereich durchaus eine kleine Wölbung von 1 bis 15 mm pro Breitseitenwand aufweisen.

Im Trichterbereich A sind die Trichterkonturen der Breitseitenwände 4 entlang der einer die Kokillenoberkante 1 und die Kokillenunterkante 3 verbindenden Geraden konvex ausgebildet.

Im Trichterbereich B sind die Trichterkonuren der Breitseitenwände 4' bzw. 4" oder 4''' zwischen der Kokillenoberkante 1 und dem Beginn eines parallelwandigen Bereiches 2 konvex ausgebildet. Dabei ist ersichtlich, daß die Innenkonturen der Breitseitenwände über die Abschnitte a', a" und a"' jeweils einen kreisbogenförmigen, einen sinusförmigen und einen polinomen Verlauf aufweisen.

Fig. 1 zeigt außerdem, daß die konvexen Abschnitte a', a" und a''' mit einem stetigen Verlauf in die jeweiligen parallelwandigen Bereiche b', b" und b''' übergehen.

Erfindungswesentlich für die Trichtergeometrie ist die Maßnahme, daß jeder konvexe Abschnitt A, a', a" und a"' sowohl eine in dessen Verlauf gleichbleibende als auch eine veränderliche Krümmung aufweisen kann.

Fig. 2 zeigt für die in Fig. 1 dargestellten vertikalen Innenkonturen die Verjüngung des Kokillenquerschnitts in Gießrichtung einer Stranggießkokille mit folgenden Parametern:
950 mm Trichterbreite, 45 mm Trichtertiefe an der Oberkante der Kokillenplatte, 900 mm Trichterlänge, sinusförmige horizontale Kontur.

Auf Fig. 2 und Fig. 3 sind die Auswirkungen unterschiedlicher konvexer vertikaler Innenkonturen des Trichterbereiches und Längendifferenz und Verjüngung des Kokillenquerschnittes zu sehen.

Fig. 1 bis 3 weisen auf das erfindungswesentliche Merkmal hin, daß bei unveränderlichen Parametern des Eingießbereiches die Einführung einer konvexen vertikalen Innenkontur des Eingießbereiches zu einer größeren Verjüngung im oberen Kokillenbereich und einer geringeren Verjüngung im unteren Kokillenbereich führt.

Deshalb sieht die Erfindung unter anderem eine Verwendung der beanspruchten Kokille für das Stranggießen von vergleichsweise zu extrem hoher Schrumpfung neigenden peritektischen Kohlenstoffstählen und austenitischen nichtrostenden Stählen vor.

Als Ausführungsbeispiel zeigt Fig. 6 verschiedene vertikale konvexe Trichterkonturen für eine Stranggießkokkile mit den bereits oben genannten Parametern. Diesen Trichterkonturen liegen die in Fig. 4 vorgegebenen Schrumpfungsverläufe bzw. die in Fig. 5 dargestellten entsprechenden Längenänderungen zugrunde. Jeder der vorgegebenen Schrumpfungsverläufe entspricht einer bestimmten Kombination von Stahleigenschaften und Gießparametern und kann durch theoretische Betrachtungen und praktische Erfahrungen ermittelt werden.

Die in Fig. 1 bis Fig. 6 dargestellten Zusammenhänge verdeutlichen, daß unabhängig von der horizontalen Kontur des Eingießbereiches die Verjüngung des Kokillenquerschnitts in Gießrichtung in weiten Grenzen variabel einstellbar ist und demzufolge an den Schrumpfverlauf des Stranges angepaßt werden kann, welcher im allgemeinen nicht nur von den Eigenschaften des zu vergießenden Stahles abhängt, sondern auch von anderen Gießparametern, wie z. B. der Gießgeschwindigkeit.

## Patentansprüche

1. Kokille zum Stranggießen von Metall mit einem kühlbare Breitseiten- und Schmalseitenwände aufweisenden, trichterförmig in Gießrichtung zum Format des gegossenen Stranges verjüngten Eingießbereich,
**dadurch gekennzeichnet,**
**dass** die Trichtergeometrie der Breitseiten-Innenwandungen im Bereich zwischen einer Kokillen-Oberkante (1) und einer entsprechenden Kokillen-Austrittskante (3) mit einer konvexen Kontur ausgebildet ist,
die im oberen Kokillenbereich eine größere Verjüngung, und im unteren Kokillenbereich eine geringere Verjüngung aufweist.

2. Kokille nach Anspruch 1,
**dadurch gekennzeichnet,**
**dass** die Trichtergeometrie für jeden konvexen Abschnitt A, a', a", a''' sowohl eine in dessen Verlauf gleichbleibende, als auch eine veränderliche Krümmung aufweisen kann.

3. Kokille nach Anspruch 2,
**dadurch gekennzeichnet,**
**dass** die konvexe Innenkontur der Breitseitenwände einen kreisbogenförmigen, polygonalen oder trigonometrischen Verlauf aufweist.

4. Kokille nach einem oder mehreren der Ansprüche 1 bis 3,
**dadurch gekennzeichnet,**
**dass** im Trichterbereich B die Trichterkonturen der Breitseitenwände 4', 4", oder 4''' zwischen der Kokillenoberkante (1) und dem Beginn eines parallelwandigen Bereiches (2) konvex ausgebildet sind und über Abschnitte a', a" und a''' mit jeweils einem kreisbogenförmigen, sinusförmigen oder polinomen Verlauf in die jeweiligen parallelwandigen Bereiche b', b", b'" übergehen.

5. Kokille nach einem oder mehreren der Ansprüche 1 bis 4,
**dadurch gekennzeichnet,**
**dass** den Trichterkonturen vorgebbare Schrumpfungsverläufe bzw. entsprechende Längenänderungen zugrundeliegen, und dass jedem der vorgegebenen Schrumpfungsverläufe eine Kombination von Stahleigenschaften und Gießparametern entspricht, die durch theoretische Betrachtung und praktische Erfahrungen ermittelt werden.

6. Kokille nach dem Anspruch 5,
**dadurch gekennzeichnet,**
**dass** unabhängig von der horizontalen Kontur des Eingießbereiches die Verjüngung des Kokillenquerschnittes in Gießrichtung in weiten Grenzen variabel einstellbar ist und demzufolge an den Schrumpfverlauf des Stranges angepasst werden kann, welcher nicht nur von den Eigenschaften des zu vergießenden Stahles abhängt, sondern auch von anderen Gießparametem, wie z. B. der Gießgeschwindigkeit.

7. Kokille nach einem oder mehreren der Ansprüche 1 bis 6,
**dadurch gekennzeichnet,**
**dass** die konvexe Innenkontur der Breitseitenwände mit einem endständigen Kreisbogen in den unteren, vorzugsweise parallelwandigen Abschnitt b', b", b''' übergeht.

## Claims

1. Chill mould for continuous casting of metal, with a pouring-in region having a coolable wide side wall and narrow side walls and narrowing in funnel-shape in pouring direction to the format of the cast strip, **characterised in that** the funnel geometry of the wide side inner walls is formed in the region between a chill mould upper edge (1) and a corresponding chill mould exit edge (3) with a convex contour which has a greater degree of narrowing in the upper chill mould region and a lesser degree of narrowing in the lower chill mould region.

2. Chill mould according to claim 1, **characterised in that** the funnel geometry can have, for each convex portion A, a', a", a''', not only a curvature which remains the same in the course thereof, but also a variable curvature.

3. Chill mould according to claim 2, **characterised in that** the convex inner contour of the wide side walls has a circularly arcuate, polygonal or trigonometric course.

4. Chill mould according to one or more of claims 1 to 3, **characterised in that** in the funnel region B the funnel contours of the wide side walls 4', 4" or 4"' between the chill mould upper edge (1) and the beginning of a region (2) with parallel walls are formed to be convex and merge by way of sections a', a" and a"' into the respective regions b', b", b''' with parallel walls in each instance by way of a circularly arcuate, sinusoidal or polynomial course.

5. Chill mould according to one or more of claims 1 to 4, **characterised in that** the funnel contours are based on predeterminable shrinkage courses or corresponding length changes and that a combination of steel characteristics and casting parameters, which are ascertained by theoretical consideration and practical experiences, correspond with each of the predetermined shrinkage courses.

6. Chill mould according to claim 5, **characterised in that** independently of the horizontal contour of the pouring-in region the narrowing of the chill mould cross-section in pouring direction is variably settable within wide limits and consequently can be matched to the shrinkage course of the strip, which depends not only on the characteristics of the steel to be cast, but also on other casting parameters such as, for example, casting speed.

7. Chill mould according to one or more of claims 1 to 6, **characterised in that** the convex inner contour of the wide side walls merges into the lower section b', b", b"' with parallel walls by a terminating curve.

## Revendications

1. Lingotière pour la coulée continue de métal, comportant une zone d'entrée qui comprend des parois de grand côté et des parois de petit côté susceptibles d'être refroidies et qui va en se rétrécissant en forme d'entonnoir en direction de coulée pour prendre le format de la barre coulée,
**caractérisée en ce que**
la géométrie d'entonnoir des parois intérieures de grand côté est réalisée avec un contour convexe dans la zone entre une arête supérieure de lingotière (1) et une arête de sortie de lingotière correspondante (3), contour qui présente un grand rétrécissement dans la zone supérieure de lingotière et un petit rétrécissement dans la zone inférieure de lingotière.

2. Lingotière selon la revendication 1, **caractérisée en ce que** la géométrie d'entonnoir peut présenter, pour chaque tronçon convexe A, a', a", a''', aussi bien une courbure constante sur son tracé qu'une courbure variable.

3. Lingotière selon la revendication 2, **caractérisée en ce que** le contour intérieur convexe des parois de grand côté présente un tracé en forme d'arc de cercle, polygonal ou trigonométrique.

4. Lingotière selon l'une ou plusieurs des revendications 1 à 3,
**caractérisée en ce que** dans la zone d'entonnoir B les contours d'entonnoir des parois de grand côté 4', 4" ou 4"' entre l'arête supérieure de lingotière (1) et le début d'une zone (2) à parois parallèles sont réalisés convexes et se transforment, via des tronçons a', a" et a"' avec tracé en forme d'arc de cercle, sinusoïdal ou polynôme, pour former les zones respectives b', b", b"' à parois parallèles.

5. Lingotière selon l'une ou plusieurs des revendications 1 à 4, **caractérisée en ce que** des tracés de retrait prédéterminés ou des modifications en longueur correspondantes sont sous-jacent(e)s aux contours d'entonnoir, et **en ce qu'**à chacun des tracés de retrait prédéterminés correspond une combinaison de propriétés de l'acier et de paramètres de coulée qui sont détectés par observation théorique et par expériences pratiques.

6. Lingotière selon la revendication 5, **caractérisée en ce qu'**indépendamment du contour horizontal de la zone d'entrée, le rétrécissement de la section transversale de la lingotière en direction de coulée est réglable de façon variable dans de larges limites et peut par conséquent être adapté au tracé de retrait de la barre, qui dépend non seulement des propriétés de l'acier à couler, mais également d'autres paramètres de coulée, comme par exemple de la vitesse de coulée.

7. Lingotière selon l'une ou plusieurs des revendications 1 à 6, **caractérisée en ce que** le contour intérieur convexe des parois de grand côté se transforme par un arc de cercle terminal en le tronçon inférieur b', b", b"' de préférence à parois parallèles.
